# EUROPÄISCHE PATENTSCHRIFT

(11) **EP 0 008 772 B1**
(45) Veröffentlichungstag und Bekanntmachung des Hinweises auf die Patenterteilung: **16.02.1983**
(21) Anmeldenummer: 79103197.4
(22) Anmeldetag: 29.08.1979
(51) Int. Cl.: H04R 1/02

(54) **Lautsprechergehäuse**
Loudspeaker enclosure
Enceinte pour haut-parleur

(30) Priorität: 30.08.1978 DE 2837734; 27.11.1978 DE 2851286
(43) Veröffentlichungstag der Anmeldung: 19.03.1980
(73) Patentinhaber: PROFI HIFI Vertriebsgesellschaft mbH, D-2000 Hamburg 60 (DE)
(72) Erfinder: Reck, Klaus, D-2000 Hamburg 74 (DE); Gottsphennig, Peter-Ludwig, D-2081 Bönningstedt (DE)
(74) Vertreter: Ruschke, Hans Edvard, Dipl.-Ing.

## Beschreibung

Die vorliegende Erfindung betrifft ein Lautsprechergehäuse nach dem Oberbegriff des Patentanspruches 1.

Bekannte Lautsprechergehäuse bestehen vorwiegend aus folierten Spanplatten, die nach dem Foldingverfahren zusammengesetzt sind.

Aus der US-A 2 973 824 ist ein Lautsprechergehäuse bekannt, das in einem äußeren Rahmen angeordnet ist. Dieser äußere Rahmen besteht im wesentlichen aus einzelnen Streben, die von einem Textilgewebe umgeben sind, von dem nicht eindeutig gesagt ist, daß es schlauchförmig über die Streben gezogen ist.

In der DE-A 15 12 746 ist eine Lautsprecherbox beschrieben, die aus einem vollständig ausgefüllten Schaumkunststoffteil besteht, das den bzw. die Lautsprecher auf seiner Rückseite formschlüssig einhüllt. Die Außenflächen der Box sind mit einem schlagfesten Überzug versehen, der aus einer Kunststoffolie oder einer Holzauflage besteht. Dabei besteht ein Nachteil darin, daß der Überzug nach der Herstellung der Box leicht beschädigbar ist. Zudem sind die zur Aufbringung derartiger Überzüge erforderlichen Verfahrensschritte aufwendig und teuer.

Die Aufgabe der vorliegenden Erfindung besteht darin, ein Lautsprechergehäuse aus Styropor anzugeben, bei dem nach der Herstellung auftretende Beschädigungen unsichtbar sind und bei dem eine eigene Verkleidung der Schallaustrittsöffnungen nicht erforderlich ist.

Diese Aufgabe wird durch eine wie eingangs bereits erwähntes Lautsprechergehäuse gelöst, das durch die in dem kennzeichnenden Teil des Patentanspruches 1 aufgeführten Merkmale gekennzeichnet ist.

Ein wesentlicher Vorteil der Erfindung besteht darin, daß erfindungsgemäße Lautsprechergehäuse aller Größen wesentlich billiger sind als vergleichbare Lautsprechergehäuse, die aus folierten Spanplatten nach dem Foldingverfahren hergestellt sind oder aus einem Stück bestehen.

Vorteilhafterweise verdeckt das Textilschlauchgewebe aber nicht nur zumeist beim Gebrauch entstehende Beschädigungen der vorgenannten Art, sondern auch durch das Herstellungsverfahren bedingte Unregelmäßigkeiten der Oberfläche des Gehäuses. Bei diesen Unregelmäßigkeiten handelt es sich beispielsweise um Luftdüsen-, Einschuß- und Auswerfermarkierungen.

Die Tatsache, daß bei erfindungsgemäßen Lautsprechergehäusen keine eigene, die Schallwand verdeckende Verkleidung erforderlich ist, führt zu einer weiteren Verbilligung, da einerseits zusätzliches Material und andererseits aufwendige zusätzliche Arbeitsschritte eingespart .werden können.

Im folgenden werden die Erfindung und deren Ausgestaltung im Zusammenhang mit den Figuren erläutert.

Es zeigt:
Fig. 1 ein Textilschlauchgewebe;
Fig. 2 ein Lautsprechergehäuse; und
Fig. 3 einen Schnitt durch eine Schallwand,

die zusammen mit den Lautsprecherkörben aus einem Stück hergestellt ist und bei der die Membran und die Magnete nach der Herstellung der Schallwand montiert sind.

Zu der Erfindung führten die folgenden Überlegungen. Die Herstellung von Lautsprechergehäusen aus einem aufschäumbaren Material war bisher nicht möglich, weil die Oberflächen derartiger Gehäuse infolge ihrer Weichheit leicht beschädigbar sind. So entstehen beispielsweise durch Stöße oder sonstige Einwirkungen auf die Oberfläche Einkerbungen, Dallen oder Kratzer, die dann die ästhetische Wirkung solcher Gehäuse bzw. Boxen beeinträchtigen. Zum anderen weisen die Oberflächen auch, durch das Herstellungsverfahren bedingte Unregelmäßigkeiten auf, die die ästhetische Wirkung ebenfalls beeinträchtigen. Diese Unregelmäßigkeiten ergeben sich, wie dies zuvor schon erwähnt wurde, durch herstellungsbedingte Luftdüsen-, Einschuß- und Auswerfermarkierungen. Bei einem aus Styropor bestehenden Lautsprechergehäuse ist es nicht möglich, diese herstellungsbedingten Unregelmäßigkeiten dadurch zu beseitigen, daß die Oberfläche des Gehäuses geschliffen und anschließend lackiert oder furniert wird, weil Styropor von den meisten Lösungsmitteln, die sich in Farben und Klebern befinden, angegriffen bzw. zersetzt wird.

Die Erfindung geht davon aus, daß ein durch eine harte Aufschäumung aus Styropor hergestelltes Lautsprechergehäuse mit einem Textilschlauchgewebe, das wie ein Strumpf über das Gehäuse gezogen wird, verkleidet wird. Das sich straff und plan über alle vier Seitenwände des Lautsprechergehäuse spannende Gewebe, das aus einem schalldurchlässigen Material besteht, verdeckt die durch die Herstellung des Gehäuses bedingten Unregelmäßigkeiten, und auch später in die Oberfläche des Gehäuses eingebrachten Eindrücke.

In der Fig. 1 ist ein aus Styropor bestehendes, fünf Außenwände aufweisendes Gehäuse mit 1 bezeichnet. Dabei weist dieses Gehäuse beispielsweise an der vorderen Seite Aussparungen 3 bis 5 auf, in die später die einzelnen Lautsprecher eingesetzt werden. Am Boden des Gehäuses 1 ist vorzugsweise eine Nut, 6 zur späteren Aufnahme des elektrischen Verbindungskabels vorgesehen. Hinter den Aussparungen 3 bis 5 sind Versteifungen bzw. Verstrebungen 7 sichtbar. Das Gehäuse 1 ist beispielsweise an der Rückseite offen. Diese Rückseite wird später vorzugsweise durch eine bündig eingelegte und befestigte Spanplatte verschlossen. Es ist auch denkbar, das Gehäuse 1 so herzustellen, daß es an der Rückseite verschlossen und an der Vorderseite geöffnet ist. In diesem Fall wird in der Öffnung der Vorderseite später eine die einzelnen Lautsprecher aufweisende Schallwand eingesetzt. Zur Herstellung eines Lautsprechergehäuses, das in der zuvor beschriebenen Weise aufgebaut ist, wird Styropor mit einer Mindestdichte von etwa 100 bis 120 g/ltr. aufgeschäumt. Dabei werden dichtere Styroporperlen nicht so stark aufgeschäumt, wie üblich. Als Ergebnis wird der Herstellungsform ein Lautsprechergehäuse entnommen, das so fest ist, daß dessen Oberfläche beispielsweise mit dem Fingernagel kaum 1 mm tief eingedrückt werden kann. Das so gewonnene Styroporgehäuse ist äußerst stabil und belastbar. Vorteilhafterweise ist die bei der Herstellung verwendete Form billiger als Formen, die im Zusammenhang mit der Verarbeitung von anderen schäumbaren Materialien bisher verwendet werden.

Um die schon erwähnten, durch die Herstellung bedingten Unregelmäßigkeiten zur verdecken, wird nach dem Einsetzen der Lautsprecher und/oder der Rückwand bzw. nach dem Einsetzen der die Lautsprecher aufweisenden Schallwand ein in der Fi^{g.} 2 mit 8 bezeichnetes schlauchförmiges Textilgewebe über die Seitenwände des Gehäuses 1 gezogen. Vorzugsweise besteht dieses Textilschlauchgewebe aus einem extrem schalldurchlässigen Material, beispielsweise aus glatten Kunstfasern. Vorzugsweise wird die bei der Herstellung bzw. bei der Aufschäumung verwendete Form so gestaltet, daß das Lautsprechergehäuse keine scharfen sondern nur abgerundete Kanten aufweist. Vor dem Aufbringen des Textilschlauchgewebes werden die Seitenwände vorzugsweise mit einer Farbe, die der Farbe des Textilschlauchgewebes entspricht und das Styropor nicht angreift, gefärbt. Bei der Verwendung eines schwarzen Textilschlauchgewebes 8 werden die Seitenwände des Gehäuses 1 beispielsweise mit einer schwarzen Binderfarbe gestrichen. Nachdem das Textilschlauchgewebe stramm über die Seitenwände gezogen wurde, wird das Gewebe in einer geeigneten Weise an der oberen Seite und an der unteren Seite des Gehäuses befestigt, beispielsweise angeklammert. Die obere Seite und untere Seite können dann mit billig herzustellenden Kunstoffdeckeln mit einer zu dem Textilschlauchgewebe passenden Farbe und Oberflächennarbung abgedeckt werden.

Die vorliegende Erfindung sieht vor, daß in ein in der oben beschriebenen Weise hergestelltes Gehäuse mit einer offenen Vorderseite eine einzelne Lautsprecher aufweisende Schallwand in die geöffnete Vorderseite eingesetzt wird. Bislang bestehen Schallwände zum Teil aus Span-, Metall- oder Kunststoffplatten. Diese bekannten Schallwände weisen Aussparungen auf, in die die Lautsprecherchassis mit Blech-oder Gußkörben eingesetzt werden. Gemäß der vorliegenden Erfindung wird vorgesehen, Schallwände dahingehend zu verbessern, daß, wie dies aus der Fig. 3 ersichtlich ist, die Schallwände und die Lautsprecherkörbe aus einem Stück und aus einem Material gefertigt sind. In der Fig. 3 ist die Schallwand mit 9 bezeichnet. Diese Schallwand weist an vorgegebenen Stellen Vertiefungen 10, 11, 12 auf, die den Körben der einzelnen Lautsprecher entsprechen. An dem unteren Ende jeder Vertiefung ist eine Öffnung vorgesehen. In der aus der Fig. 3 ersichtlichen Weise werden nach der Herstellung der Schallwand aus einem Stück die Magnete 13, 14, 15 und Membranen 16, 17, 18 montiert. Gegenüber der bisher üblichen Montage von Einzellautsprecherchassis in in Schallwänden vorgesehenen Aussparungen weist die erfindungsgemäße aus einem Stück gestaltete Schallwand folgende Vorteile auf. Während zur Herstellung der bekannten Schallwände mehrere Formen, nämlich eine Form für die Schallwand und weitere Formen für die einzelnen Lautsprecherkörbe erforderlich sind, braucht bei der Herstellung der Schallwand für ein Lautsprechergehäuse nach der Erfindung nur eine einzige Form verwendet zu werden. Bei dieser Schallwand werden vorteilhafterweise sämtliche Lautsprecher in einem Herstellungsschritt montiert, während bei den bekannten Schallwänden zunächst die Lautsprecher für sich zusammengebaut und anschließend in die Schallwand eingesetzt werden müssen. Der eingesparte Herstellungsschritt führt zu einer Senkung der Herstellungskosten. Schließlich ist bei einer Schallwand für ein Lautsprechergehäuse nach der Erfindung die Verbindung zwischen dem Lautsprecherchassis und der Schallwand besonders haltbar und geschlossen, weil diese aus einem Stück besteht.

## Patentansprüche

1. Lautsprechergehäuse, bei dem in einer Seitenwand (1) mindestens ein Lautsprecher in einer Aussparung (3 bis 5) vorgesehen ist, wobei der in der Aussparung befindliche Lautsprecher (10 bis 12) verkleidet ist, dadurch gekennzeichnet, daß das Gehäuse in an sich bekannter Weise aus Styropor mit einer harten Aufschäumung besteht und daß als Verkleidung ein schlauchförmiges Textilgewebe (8) derart über die Seitenwände des Gehäuses (1) gezogen ist, daß es sich straff und plan über die Seitenwände spannt.

2. Gehäuse nach Anspruch 1, dadurch gekennzeichnet, daß das Textilgewebe (8) an seinem oberen bzw. an seinem unteren Ende an der oberen bzw. an der unteren Wand des Gehäuses (1) befestigt ist und daß auf die obere bzw. auf die untere Wand des Gehäuses (1) jeweils ein Deckel aufgesetzt ist.

3. Gehäuse nach Anspruch 2, dadurch gekennzeichnet, daß der Deckel aus Kunststoff besteht.

## Revendications

1. Enceinte de haut-parleur, dans laquelle au moins un haut-parleur est prévu dans un évidement (3 à 5) d'une paroi latérale (1), le haut-parleur (10 à 12) situé dans l'évidement étant recouvert, caractérisé en ce que l'enceinte est constituée d'une manière connue en soi de Styropor à moussage due et en ce que, à titre de recouvrement, un tissu textile (8) en forme de boyau est tiré sur les parois latérales de l'enceinte (1) de telle façon qu'il se tende de manière raide et plane sur les parois latérales.

2. Enceinte suivant la revendication 1, caractérisé en ce que le tissu textile (8) est fixé à son extrémité supérieure et respectivement à son extrémité inférieure, à la paroi supérieure et respectivement à la paroi inférieure de l'enceinte (1) et en ce qu'un couvercle est chaque fois appliqué sur la paroi supérieure et respectivement sur la paroi inférieure de l'enceinte (1).

3. Enceinte suivant la revendication 2, caractérisé en ce que le couvercle est constitué de substance synthétique.

## Claims

1. Loudspeaker enclosure having at least one loudspeaker mounted in an opening (3 to 5) in a side wall (1), said loudspeaker (10 to 12) located in said opening being covered, characterized in that the enclosure consists in a manner known per se of hard-foamed polystyrene foam and in that the covering comprises a textile fabric (8) in hose form and drawn over the side walls of enclosure (1) in a manner such that it is tensioned taut and flat on said side walls.

2. Loudspeaker enclosure as in claim 1, characterized in that textile fabric (8) is fastened at its upper and lower ends to the top and bottom walls, respectively, of enclosure (1) and that a cap is applied to the top and bottom walls of enclosure (1).

3. Loudspeaker enclosure as in claim 2, characterized in that said cap is of plastics material.
